# FASCICULE DE BREVET EUROPEEN

(11) **EP 2 907 772 B1**
(45) Date de publication et mention de la délivrance du brevet: **02.08.2017**
(21) Numéro de dépôt: 15154657.9
(22) Date de dépôt: 11.02.2015
(51) Int. Cl.: B65F 1/10

(54) **Dispositif de sécurité et de chargement pour déchetterie**
Sicherheits- und Beladevorrichtung für Abfallsammelstelle
Safe loading device for waste reception centre

(30) Priorité: 17.02.2014 FR 1451258
(43) Date de publication de la demande: 19.08.2015
(73) Titulaire: G. Gillard SAS, 77590 Bois le Roi (FR)
(72) Inventeur: Gillard, Bruno, 77590 BOIS LE ROI (FR)
(74) Mandataire: Decorchemont, Audrey Véronique Christèle

(56) Documents cités:
- EP-A1- 0 905 056
- WO-A1-2010/148426
- DE-U1- 9 215 340
- DE-U1- 9 421 756
- FR-A1- 2 981 966
- FR-A1- 2 991 674

## Description

L'invention concerne un équipement de sécurité destiné à être installé dans une déchetterie, et notamment bien que non exclusivement sur un quai de la déchetterie, pour permettre par exemple à un usager situé sur ce quai de déposer des ordures dans une benne située en contrebas de ce quai sans risque de tomber dans cette benne.

### ARRIERE PLAN DE L'INVENTION

Dans les déchetteries actuelles, l'usager arrive avec son véhicule sur un quai de la déchetterie dont le bord surplombe des bennes destinées à recevoir les déchets. L'usager peut ainsi saisir les déchets directement dans le coffre de son véhicule pour les jeter dans une benne en contrebas de ce véhicule.

Une fois que ces bennes sont remplies, des camions de transport viennent les charger en empruntant un accès situé en contrebas du quai, pour les acheminer vers un centre de traitement.

Comme les déchets à déposer peuvent être volumineux et massifs, il existe un risque réel que l'utilisateur tombe depuis le quai dans une benne lorsqu'il dépose ses déchets. La hauteur du quai étant de l'ordre de deux mètres, ce risque de chute constitue un réel danger. De plus, les utilisateurs peuvent tomber dans une benne lorsqu'ils déposent leurs déchets, mais ils peuvent aussi tomber par inadvertance à un endroit où il n'y a pas de benne, alors qu'ils évoluent le long du quai.

Pour limiter ce risque les quais de déchetterie sont généralement équipés au niveau de chaque emplacement de benne d'une barrière rabattable. Lorsqu'il n'y a pas de benne en contrebas, la barrière est remontée de sorte que les usagers évoluant le long du quai ne peuvent pas tomber. Lorsqu'une benne est présente en contrebas, la barrière est au contraire rabattue vers le bas pour permettre aux usagers d'y déposer leurs déchets, mais sans être protégés du risque de chute. Des équipements de sécurité pour déchetterie selon l'art antérieur sont connus du WO 2010/148426 A1 et du FR 2 981 966 A1.

### OBJET DE L'INVENTION

Le but de l'invention est de proposer une solution permettant de protéger les usagers lorsqu'ils viennent déposer des ordures dans une benne.

### RESUME DE L'INVENTION

A cet effet, l'invention concerne un équipement de sécurité destiné à permettre à un usager de placer des déchets dans une benne, l'équipement comprenant un châssis support et un réceptacle comportant une première paroi et une deuxième paroi, le réceptacle étant articulé sur le châssis support de sorte que la première paroi soit montée pivotante relativement au châssis support selon un premier axe de pivotement et que la deuxième paroi soit montée pivotante relativement à la première paroi selon un deuxième axe de pivotement, l'équipement comportant en outre des moyens de déplacement de la deuxième paroi relativement à la première paroi selon le deuxième axe de pivotement, le châssis support, les moyens de déplacement et le réceptacle formant un ensemble comportant des butées assurant que le réceptacle soit mobile entre :
- une position de chargement dans laquelle les deux parois définissent ensemble une ouverture de chargement du réceptacle d'un premier angle d'ouverture qui est dirigée vers l'usager, et
- une position de déversement dans laquelle les deux parois définissent ensemble une ouverture de déversement du réceptacle d'un deuxième angle d'ouverture qui est dirigée vers la face supérieure de la benne pour déverser les déchets dans cette benne.

Ainsi, le réceptacle est interposé entre l'utilisateur et la benne ce qui permet à l'utilisateur de charger ses déchets dans ledit réceptacle avant de le basculer pour déverser ces déchets dans la benne en toute sécurité.

Par exemple, si la benne se trouve en contrebas de l'usager, en position de chargement, la deuxième paroi forme une barrière protectrice pour l'usager qui ne peut accéder à la benne et en position de déversement la première paroi constitue à son tour une barrière protectrice pour l'usager en l'empêchant d'accéder à la benne. Ainsi, le réceptacle est toujours interposé entre l'utilisateur et la benne ce qui permet à l'utilisateur de charger ses déchets dans ledit réceptacle avant de le basculer pour déverser ces déchets dans la benne tout en étant protégé de la chute dans la benne par le réceptacle et ce quelle que soit la position de ce réceptacle.

### BREVE DESCRIPTION DES FIGURES

L'invention sera mieux comprise à la lumière de la description qui suit d'un mode de réalisation non limitatif de l'invention en référence aux figures ci-jointes parmi lesquelles :
- la figure 1 est une vue en perspective d'un quai de déchetterie équipé de l'équipement de sécurité selon l'invention, le réceptacle étant en position de chargement,
- la figure 2 est une vue en perspective du quai équipé de l'équipement de sécurité illustré à la figure 1, le réceptacle étant en position de déversement,
- la figure 3 est une vue en perspective de l'équipement de sécurité illustré à la figure 1 représenté seul ;
- la figure 4 est une vue latérale de l'équipement illustré à la figure 3,
- la figure 5 est une vue en perspective de l'équipement de sécurité illustré à la figure 2 représenté seul;
- la figure 6 est une vue latérale de l'équipement illustré à la figure 5.

### DESCRIPTION DETAILLEE DE L'INVENTION

En référence aux différentes figures, la déchetterie 1 comporte un quai 2 situé à une hauteur de l'ordre de deux mètres par rapport au sol 3, une benne à détritus 4 étant ici installée au sol en longeant un bord 5 de ce quai qui la surplombe.

Ce quai 2 est équipé d'un équipement de sécurité qui comporte un châssis support 6 comprenant ici deux pieds fixes 7, 8 reliés par une base 9 également fixe. Chaque pied 7, 8 a ici une forme de L dont une première branche 10 s'étend sensiblement horizontalement pour former une extrémité inférieure du pied correspond et une deuxième branche 11 s'étend sensiblement à la verticale de la deuxième branche 10. Quant à la base 9, elle s'étend ici parallèlement au bord 5 sensiblement au niveau dudit bord 5. Les deux pieds 7, 8 et la base 9 sont ici des éléments mécano-soudés rigidement solidarisés au quai 2 en ayant par exemple leurs extrémités inférieures coulées dans le béton de ce quai 2, ou bien dans un élément de béton rapporté sur ce quai 2.

L'équipement comporte en outre un réceptacle basculant 12 comprenant une première paroi 13 et une deuxième paroi 14. Ici, la première paroi 13 est montée mobile sur la base 9 de sorte à pouvoir pivoter relativement au châssis support autour d'un premier axe de pivotement AX s'étendant parallèlement au bord 5. La deuxième paroi 14 est montée mobile directement sur la première paroi 13 de sorte à pouvoir pivoter relativement à la première paroi 13 autour d'un deuxième axe de pivotement B. Les deux parois sont par exemple fabriquées en tôle d'acier.

L'équipement comporte encore des moyens de déplacement de la deuxième paroi 14 relativement à la première paroi 13. Selon un mode de réalisation particulier, lesdits moyens comportent une paire de câbles 15, 16 qui sont tous deux situés entre les deux parois 13, 14, le câble 15 étant dans le voisinage du pied 7 et le câble 16 étant dans le voisinage du pied 8. Chaque câble est fixé à une extrémité à la première paroi 13 entre l'axe AX et le bord libre de cette première paroi 13 et à l'autre extrémité fixé à la deuxième paroi 14 entre l'axe B et le bord libre de la deuxième paroi 14. Lesdits moyens comportent en outre une paire de poulies 17, 18, la poulie 17 étant agencée au sommet de la deuxième branche 11 du pied 7 et la poulie 18 étant agencée au sommet de la deuxième branche 11 du pied 8. Les poulies 17, 18 sont ainsi solidaires du châssis support 6. Les deux poulies 17, 18 sont chacune pivotante selon un troisième axe de pivotement commun C qui est parallèle à l'axe AX et au-dessus dudit axe. Le câble 15 s'enroule autour de la poulie 17 et le câble 16 s'enroule autour de la poulie 18 de sorte qu'une rotation de la première paroi 13 autour de l'axe AX entraîne une rotation de la deuxième paroi 14 autour de l'axe B quel que soit le sens de rotation de la première paroi 13.

Les pieds 7, 8 et le réceptacle 12 comportent des moyens de butée qui limitent l'amplitude de rotation de la première paroi 13 autour de l'axe AX et de la deuxième paroi 14 autour de l'axe B.

De préférence, l'équipement est alors agencé de sorte que dans une position de chargement correspondant à celle de la figure 1, les deux parois soient repliées en V selon un angle de 100 degrés environ. Les deux parois définissent alors ensemble une ouverture de chargement du réceptacle 12 de 100 degrés environ. Selon un mode de réalisation particulier, la première paroi 13 s'étend alors horizontalement ce qui facilite le chargement du réceptacle 12 pour l'usager. La deuxième paroi 14 est donc inclinée relativement à la première paroi 13. La première paroi 13 s'étend ici à environ cinquante centimètres du sol ce qui facilite encore davantage le chargement du réceptacle.

De préférence, l'équipement est en outre agencé de sorte que dans une position de déversement correspondant à celle de la figure 2, la deuxième paroi 14 s'étende en direction de la face supérieure de la benne 4 lorsque le réceptacle 12 est en position de déversement, la première paroi 13 s'étendant alors sensiblement dans le prolongement de la deuxième paroi 14. Les deux parois définissent alors ensemble une ouverture de déversement du réceptacle de 180 degrés environ ce qui facilite grandement le basculement des déchets hors du réceptacle 12.

Le réceptacle 12 est ainsi mobile entre une position de chargement correspondant à celle de la figure 1, dans laquelle son ouverture principale est dirigée vers le quai 2, et une position de déversement correspondant à celle qu'il occupe dans la figure 2 et dans laquelle son ouverture est au contraire dirigée vers le bas en direction de l'ouverture supérieure de la benne 4.

Un usager arrivant avec son véhicule sur le quai 2 pour déposer des déchets peut ainsi immobiliser son véhicule à proximité du réceptacle 12 en position de chargement. L'usager peut alors facilement déplacer les déchets depuis le coffre de son véhicule jusqu'au réceptacle 12 pour les poser sur la première paroi 13 horizontale de ce réceptacle, puisque la différence de hauteur est faible entre la première paroi 13 et le sol.

Ces déchets qui sont repérés par 19 dans les figures sont ainsi supportés par la première paroi 13 et en appui sur la deuxième paroi 14 du réceptacle 12.

Lorsque l'usager a déposé tous les déchets, il fait alors basculer le réceptacle 12 depuis sa position de chargement de la figure 1 vers sa position de déversement de la figure 2 pour faire tomber tous les déchets 19 dans la benne 4, comme illustré schématiquement à la figure 2.

Comme visible clairement dans les figures 1 et 2, lorsque le réceptacle 12 est en position de chargement, aussi bien que lorsqu'il est en position de déversement, ses deux parois 13, 14 présentent dans les deux cas une hauteur suffisante, de l'ordre d'un mètre, pour constituer un obstacle efficace pour protéger l'usager d'une chute dans la benne 4 (la deuxième paroi 14 dans le cas de la position de chargement et la première paroi 13 dans le cas de la position de déversement).

Selon un mode de réalisation particulier, le basculement du réceptacle 12 entre sa position de chargement et sa position de déversement est assisté par une paire de vérins 20 et 21 qui sont tous deux situés sous la première paroi 13, le vérin 20 étant dans le voisinage du pied 7 et le vérin 21 étant dans le voisinage du pied 8.

Chaque vérin 20, 21 a une extrémité articulée à la base 9, et son autre extrémité articulée à la première paroi 13, entre l'axe AX et le bord libre de cette première paroi 13. De préférence, chaque vérin 20, 21 est articulé à la première paroi 13 sensiblement au niveau de la fixation du câble correspondant à la première paroi 13.

Dans ces conditions, la rétractation des vérins 20 et 21 permet de faire tourner le réceptacle 12 vers sa position de chargement à laquelle il s'immobilise grâce à des butées, et le déploiement de ces vérins 20 et 21 permet de faire tourner le réceptacle 12 vers sa position de déversement à laquelle il s'immobilise en appui sur d'autres butées.

Bien entendu l'invention n'est pas limitée au mode de réalisation décrit et on peut y apporter des variantes de réalisation sans sortir du cadre de l'invention tel que défini par les revendications.

En particulier, bien qu'ici l'équipement de sécurité soit installé sur un quai de déchetterie pour permettre à un usager de placer des déchets dans une benne que ce quai surplombe tout en constituant une protection s'opposant à la chute de l'usager dans cette benne, l'équipement de sécurité pourra être installé directement sur le sol ou sur un quai pour permettre à un usager de placer des déchets dans une benne surplombant ledit sol ou ledit quai sans que l'usager n'ait à monter ou à s'accrocher à la benne pour y déverser directement ses déchets ou à lancer directement les déchets dans la benne. Le réceptacle pourra ainsi être un réceptacle élévateur. Le réceptacle pourra être agencé sur le châssis de sorte à pouvoir translater selon un mouvement sensiblement vertical relativement au châssis entre un emplacement bas dans lequel le réceptacle se trouve au niveau de l'usager et un emplacement haut dans lequel le réceptacle est au niveau de l'ouverture de la benne. Ainsi, en position de chargement et en emplacement bas, le réceptacle sera au niveau de l'usager et tourné vers l'usager ce qui permettra à l'usager de déposer ses déchets dans le réceptacle. En position de déversement et emplacement haut, le réceptacle permettra le déversement des déchets dans la benne. En outre, le réceptacle sera toujours interposé entre l'utilisateur et la benne ce qui limitera l'accès de la benne à l'usager constituant une protection supplémentaire pour l'usager.

En outre, bien qu'ici les moyens d'actionnement comportent deux vérins, les moyens d'actionnement pourront comporter un nombre différent d'actionneurs ou d'autres types d'actionneurs. Les moyens d'actionnement pourront ainsi comporter un unique vérin articulé à une extrémité au châssis support et à une autre extrémité à la première paroi. Le ou les vérins pourront être des vérins hydrauliques associés à une microcentrale hydraulique, ou encore des vérins électriques. Les moyens d'actionnement pourront tout aussi bien être commandés par l'usager que par un responsable de gestion de la déchetterie, depuis par exemple une unité de commande.

De même, bien qu'ici les moyens de déplacement comportent deux poulies et deux câbles, les moyens de déplacement pourront comporter un nombre différent d'éléments ou d'autres types d'éléments que ceux illustrés. Par exemple, les moyens de déplacement pourront comporter un unique câble fixé à une extrémité à la première paroi et à une autre extrémité à la deuxième paroi et une unique poulie agencée sur le châssis support de sorte à guider le câble de la première paroi à la deuxième paroi. Le terme câble désigne ici tout composant flexible de section pleine ou tubulaire de forme circulaire, plate ou autre et légèrement extensible tel qu'une courroie. Les moyens de déplacement pourront comporter des actionneurs pour provoquer de manière commandée le basculement de la deuxième paroi relativement à la première paroi.

Bien qu'ici les deux parois soient articulées entre elles et la première paroi soit articulée sur le châssis, les deux parois pourront être simplement articulées toutes deux sur le châssis. Le premier axe de pivotement et le deuxième axe de pivotement pourront ainsi être confondus.

## Revendications

1. Équipement de sécurité pour permettre à un usager de placer des déchets dans une benne (4), l'équipement comprenant un châssis support (6) et un réceptacle (12) comportant une première paroi (13) et une deuxième paroi (14), le réceptacle étant articulé sur le châssis support de sorte que la première paroi soit montée pivotante relativement au châssis support selon un premier axe de pivotement et que la deuxième paroi soit montée pivotante relativement à la première paroi selon un deuxième axe de pivotement, la première paroi (13) étant articulée au châssis support (6) selon le premier axe de pivotement, la deuxième paroi (14) étant articulée sur la première paroi selon le deuxième axe de pivotement, l'équipement comportant en outre des moyens de déplacement de la deuxième paroi relativement à la première paroi selon le deuxième axe de pivotement, le châssis support, les moyens de déplacement et le réceptacle formant un ensemble comportant des butées assurant que le réceptacle soit mobile entre :
- une position de chargement dans laquelle les deux parois définissent ensemble une ouverture de chargement du réceptacle d'un premier angle d'ouverture qui est dirigée vers l'usager, et
- une position de déversement dans laquelle les deux parois définissent ensemble une ouverture de déversement du réceptacle d'un deuxième angle d'ouverture qui est dirigée vers la face supérieure de la benne pour déverser les déchets dans cette benne.

2. Équipement selon la revendication 1, agencé de sorte que le deuxième angle d'ouverture défini par la première paroi (13) et la deuxième paroi (14) soit plus important que le premier angle d'ouverture défini par la première paroi et la deuxième paroi.

3. Equipement selon la revendication 1, agencé de sorte que la première paroi (13) s'étende sensiblement horizontalement lorsque le réceptacle (12) est en position de chargement.

4. Equipement selon la revendication 3, agencé de sorte que la deuxième paroi (14) soit inclinée relativement à la première paroi (13) pour former avec la première paroi une ouverture de chargement du réceptacle (12) d'un premier angle d'ouverture de 100 degrés lorsque le réceptacle est en position de chargement.

5. Equipement selon la revendication 1, agencé de sorte que la deuxième paroi (14) s'étende en direction de la face supérieure de la benne (4) lorsque le réceptacle (12) est en position de déversement, la première paroi (13) s'étendant sensiblement dans le prolongement de la deuxième paroi.

6. Equipement selon la revendication 1, dans lequel les moyens de déplacement comportent au moins un câble (15, 16) fixé à une extrémité à la première paroi (13) et à une autre extrémité à la deuxième paroi (14) et au moins une poulie (17, 18) agencée sur le châssis support (6) de sorte à guider le câble de la première paroi à la deuxième paroi.

7. Equipement selon les revendications 6, dans lequel la poulie (17, 18) est agencée au sommet de l'un des pieds (7, 8) du châssis support (6).

8. Equipement selon la revendication 1, comportant des moyens d'actionnement pour provoquer de manière commandée le basculement de la première paroi relativement au châssis support.

9. Equipement selon la revendication 8, dans lequel les moyens d'actionnement comportent au moins un vérin (20, 21) articulé à une extrémité au châssis support (6) et à une autre extrémité à la première paroi (13).

10. Equipement selon la revendication 1, comportant des moyens d'élévation du réceptacle (12) relativement au châssis support (6).

## Patentansprüche

1. Sicherheitsvorrichtung, um einem Benutzer zu ermöglichen, Abfälle in einem Müllcontainer (4) abzulegen, wobei die Vorrichtung ein Haltegestell (6) und eine Aufnahme (12) umfasst, die eine erste Wand (13) und eine zweite Wand (14) enthält, wobei die Aufnahme derart an dem Haltegestell angesenkt ist, dass die erste Wand relativ zum Haltegestell schwenkbar um eine erste Schwenkachse gelagert ist und die zweite Wand relativ zur ersten Wand um eine zweite Schwenkachse schwenkbar gelagert ist, wobei die erste Wand (13) an dem Haltegestell (6) um die erste Schwenkachse angelenkt ist, wobei die zweite Wand (14) an der ersten Wand um die zweite Schwenkachse angelenkt ist, wobei die Vorrichtung ferner umfasst,
Mittel zum Verstellen der zweiten Wand relativ zur ersten Wand um die zweite Schwenkachse, wobei das Haltegestell, die Verstellmittel und die Aufnahme eine Einheit bilden, die Anschläge umfasst, welche sicherstellen, dass die Aufnahme beweglich ist zwischen:
- einer Beladeposition, in der die beiden Wände zusammen eine Beladeöffnung der Aufnahme mit einem ersten Öffnungswinkel definieren, die zum Benutzer gerichtet ist, und
- eine Entleerungsposition, in der die beiden Wände zusammen eine Entleerungsöffnung der Aufnahme mit einem zweiten Öffnungswinkel definieren, die in Richtung der Oberseite des Müllcontainers gerichtet ist, um die Abfälle in diesen Müllcontainer zu entleeren.

2. Vorrichtung nach Anspruch 1, die so ausgebildet ist, dass der zweite Öffnungswinkel, der von der ersten Wand (13) und der zweiten Wand (14) definiert ist, größer als der erste Öffnungswinkel ist, der von der ersten Wand und der zweiten Wand definiert ist.

3. Vorrichtung nach Anspruch 1, die so ausgebildet ist, dass sich die erste Wand (13) im Wesentlichen horizontal erstreckt, wenn die Aufnahme (12) in der Beladeposition ist.

4. Vorrichtung nach Anspruch 3, die so ausgebildet ist, dass die zweite Wand (14) relativ zur ersten Wand (13) geneigt ist, um mit der ersten Wand eine Beladeöffnung der Aufnahme (12) mit einem ersten Öffnungswinkel von 100 Grad zu bilden, wenn die Aufnahme in der Beladeposition ist.

5. Vorrichtung nach Anspruch 1, die so ausgebildet ist, dass sich die zweite Wand (14) in Richtung der Oberseite des Müllcontainers (4) erstreckt, wenn die Aufnahme (12) in der Entleerungsposition ist, wobei sich die erste Wand (13) im Wesentlichen in der Verlängerung der zweiten Wand erstreckt.

6. Vorrichtung nach Anspruch 1, bei der die Verstellmittel mindestens ein Seil (15, 16) umfassen, das an einem Ende an der ersten Wand (13) und an einem anderen Ende an der zweiten Wand (14) und mindestens einer Rolle (17, 18) befestigt ist, die an dem Haltegestell (6) derart angeordnet ist, dass sie das Seil von der ersten Wand zur zweiten Wand führt.

7. Vorrichtung nach Anspruch 6, bei der die Rolle (17, 18) an der Spitze eines der Füße (7, 8) des Haltegestells (6) angeordnet ist.

8. Vorrichtung nach Anspruch 1, umfassend Betätigungsmittel, um auf gesteuerte Weise das Verkippen der ersten Wand relativ zum Haltegestell zu bewirken.

9. Vorrichtung nach Anspruch 8, bei der die Betätigungsmittel mindestens einen Zylinder (20, 21) umfassen, der an einem Ende an dem Haltegestell (6) und an einem anderen Ende an der ersten Wand (13) angelenkt ist.

10. Vorrichtung nach Anspruch 1, umfassend Hubmittel zum Anheben der Aufnahme (12) relativ zum Haltegestell (6).

## Claims

1. Safety equipment enabling a user to place waste in a skip (4), the equipment including a support frame (6) and a receptacle (12) including a first wall (13) and a second wall (14), the receptacle being hinged to the support frame so that the first wall is mounted to pivot relative to the support frame about a first pivot axis and the second wall is mounted to pivot relative to the first wall about a second pivot axis,
the first wall (13) being hinged to the support frame (6) about the first pivot axis, the second wall (14) being hinged to the first wall about the second pivot axis, the equipment further including means for moving the second wall relative to the first wall about the second pivot axis, the support frame, the means for moving the second wall relative to the first wall and the receptacle forming an assembly including stops such that the receptacle is movable between:
- a loading position in which the two walls together define a loading opening of the receptacle with a first opening angle that is directed toward the user, and
- a tipping position in which the two walls together define a discharge opening of the receptacle with a second opening angle that is directed toward the upper face of the skip in order to tip the waste into said skip.

2. Equipment according to claim 1, wherein the second opening angle defined by the first wall (13) and the second wall (14) is larger than the first opening angle defined by the first wall and the second wall.

3. Equipment according to claim 1, wherein the first wall (13) extends substantially horizontally when the receptacle (12) is in the loading position.

4. Equipment according to claim 3, wherein the second wall (14) is inclined relative to the first wall (13) to form with the first wall a loading opening of the receptacle (12) with a first opening angle of 100 degrees when the receptacle is in the loading position.

5. Equipment according to claim 1, wherein the second wall (14) extends in the direction of the upper face of the skip (4) when the receptacle (12) is in the tipping position, the first wall (13) being substantially in line with the second wall.

6. Equipment according to claim 1, wherein the means for moving the second wall relative to the first wall include at least one cable (15, 16) fixed at one end to the first wall (13) and at the other end to the second wall (14) and at least one pulley (17, 18) on the support frame (6) to guide the cable from the first wall to the second wall.

7. Equipment according to claim 6, wherein the pulley (17, 18) is at the top of one of the legs (7, 8) of the support frame (6).

8. Equipment according to claim 1 including actuating means for controllably causing the first wall to tilt relative to the support frame.

9. Equipment according to claim 8, wherein the actuating means include at least one cylinder (20, 21) hinged at one end to the support frame (6) and at the other end to the first wall (13).

10. Equipment according to claim 1, including means for raising the receptacle (12) relative to the support frame (6).
